# EUROPÄISCHE PATENTSCHRIFT

(11) **EP 3 856 506 B1**
(45) Veröffentlichungstag und Bekanntmachung des Hinweises auf die Patenterteilung: **07.06.2023**
(21) Anmeldenummer: 19813470.2
(22) Anmeldetag: 29.11.2019
(51) Int. Cl.: B30B 15/06, B27N 3/20, B27N 7/00, D03D 1/00, D03D 15/43

(54) **SET AUS PRESSPOLSTER UND PRESSBLECH SOWIE VERFAHREN ZUR HERSTELLUNG EINES PRESSPOLSTERS**
SET OF PRESS CUSHION AND PRESSING PLATE AND METHOD FOR PRODUCING A PRESS CUSHION
ENSEMBLE DE COUSSINET DE PRESSE ET DE PLAQUE DE PRESSION ET PROCÉDÉ DE PRODUCTION D'UN COUSSINET DE PRESSE

(30) Priorität: 21.12.2018 DE 102018133542
(43) Veröffentlichungstag der Anmeldung: 04.08.2021
(73) Patentinhaber: Hueck Rheinische GmbH, 41747 Viersen (DE)
(72) Erfinder: FRINGS, Wolfgang, 41748 Viersen (DE); THÖLEN, Berthold, 41748 Viersen (DE)
(74) Vertreter: Bauer, Dirk
(86) Internationale Anmeldenummer: PCT/EP2019/083006
(87) Internationale Veröffentlichungsnummer: WO 2020/126402

(56) Entgegenhaltungen:
- WO-A1-2004/054788
- DE-U- 1 957 918
- DE-U1-202007 006 767

## Beschreibung

### Einleitung

Die vorliegende Anmeldung betrifft ein Set zur Verwendung in hydraulischen Heizpressanlagen gemäß dem Oberbegriff von Anspruch 1. Weiterhin betrifft die vorliegende Anmeldung ein Verfahren zur Herstellung eines Presspolsters gemäß dem Oberbegriff von Anspruch 13.

Das Set aus mindestens einem Pressblech und mindestens einem dem Pressblech zugeordneten Presspolster ist insbesondere zur Verwendung in einer hydraulischen Heizpressanlage geeignet. Eine solche kann insbesondere in Form einer hydraulischen Mehretagenheizpresse ausgebildet sein. Das Presspolster umfasst ein Gewebe, das von in Kettrichtung verlaufender Kettfäden sowie in Schussrichtung verlaufender Schussfäden gebildet ist. Die Kettfäden und die Schussfäden sind gemeinsam zu dem Gewebe verwoben.

### Stand der Technik

Presspolster der eingangs beschriebenen Art dienen dazu, in einer Heizpressanlage eine gleichmäßige Kraftverteilung zwischen einer hydraulisch angetriebenen Heizpresse und einem Pressblech zu bewirken, das in unmittelbaren Kontakt mit einem jeweiligen Pressling tritt. Das Pressblech weist in aller Regel eine gestaltete Oberfläche auf, die ein Pressrelief aufweist. Dieses Pressrelief wird im Zuge eines Pressvorgangs in eine Oberfläche des jeweiligen Presslings eingedrückt bzw. eingepresst, sodass sich in der Oberfläche des Presslings gewissermaßen ein Negativ einer Struktur des Pressreliefs ergibt. Der Pressling weist im Moment des Pressvorgangs zumindest im Bereich seiner Oberfläche eine weiche Konsistenz auf, wobei der Pressling typischerweise eine Melaminharzschicht umfasst. Diese weiche Konsistenz ermöglicht es, dass das Pressrelief des Pressblechs in den Pressling eingedrückt werden kann, wobei das weiche Material des Presslings ausweicht und lokal verdichtet wird.

Infolge mittels der Heizpresse in den Pressling eingetragener Wärmeenergie wird der Pressling schließlich so weit ausgehärtet, dass die eingepresste Oberflächenstruktur, die dem Negativ der Struktur des Pressreliefs entspricht, dauerhaft bestehen bleibt. Um die Oberfläche des Presslings gleichmäßig und somit optisch ansprechend zu gestalten, ist es von Bedeutung, dass der mittels der Heizpressanlage aufgebrachte Pressdruck gleichmäßig auf das Pressblech und schließlich auf den Pressling übertragen wird. Wie vorstehend ausgeführt, dient das Presspolster dazu, den Pressdruck von der Heizpresse vergleichmäßigt auf das Pressblech zu übertragen.

Die Fertigungsqualität künstlich gestalteter Oberflächenstrukturen von Presslingen, die insbesondere natürliche Holzmaserungen und Holzoberflächenstrukturen nachbilden können, wurde in den letzten Jahren deutlich erhöht. Dies liegt insbesondere darin begründet, dass Prägetiefen, die in den Pressling eingebracht werden, zugenommen haben, sodass die Nachbildung natürlicher Oberflächenstrukturen erfolgreich verbessert werden konnte. Das Einbringen solcher mit hohen Prägetiefen versehener tiefer Oberflächenstrukturen verlangt die Verwendung von Pressblechen, deren Pressreliefs mit Hochbereichen ausgestattet sind, deren senkrecht zu einer Pressblechebene gemessene sowie auf die Pressblechebene bezogene Höhe einer gewünschte Tiefe der jeweiligen lokalen Oberflächenstruktur des Presslings entspricht. Dabei versteht es sich, dass die Einbringung einer besonders tiefen lokalen Oberflächenstruktur des jeweiligen Presslings umgekehrt analog eines besonders hohen Hochbereichs des Pressreliefs des Pressblechs bedarf. Das Einpressen eines derartigen Pressblechs, das ein mit solchen Hochbereichen versehenes Pressrelief aufweist, in einen jeweiligen Pressling führt dazu, dass der Widerstand, der in Form einer Reaktionskraft auf das Pressblech wirkt, sich über die Fläche des Pressblechs hinweg lokal stark unterschiedlich ergibt. Somit verlangt das Einpressen eines Hochbereichs in die Oberfläche des Presslings eine größere Kraft als das Einpressen eines kaum gegenüber der Pressblechebene hervorstehenden Struktur des Pressreliefs. In der Praxis hat dies zur Folge, dass die notwendige Kraft, derer es zur vollständigen Einpressung auch der Hochbereiche des Pressreliefs in den Pressling bedarf, nicht zuverlässig auf das Pressblech übertragen werden kann.

Aus der DE 1 957 918 U geht ein Presspolster mit allen Merkmalen die im Oberbegriff des Anspruchs 1 erwähnt werden hervor, nämlich ein Presspolster mit einer allseitigen Randverstärkung, wobei die Randverstärkung von der Mitte nach außen ansteigend sein soll. Die Randverstärkung kann durch einen höhere Fadenzahl, größere Fadenstärke oder mehrere gestaffelte Gewebelagen erzielt werden.

Ferner ist aus der DE 20 2007 006 767 U1 ein Presspolster bekannt, bei dem die Randbereiche eine erhöhte Dicke und/oder eine dort reduzierte Elastizität aufweisen sollen. Diese Eigenschaften können beispielsweise durch Fäden mit größerem Durchmesser, eine vergrößerte Fadendichte, die Verwendung von Doppelfäden oder eine Beschichtung erfolgen.

### Aufgabe

Der vorliegenden Anmeldung liegt mithin die Aufgabe zugrunde, ein Presspolster und ein Set aus Presspolster und Pressblech bereitzustellen, das gegenüber dem Stand der Technik verbessert ist.

### Lösung

Die zugrunde liegende Aufgabe wird erfindungsgemäß mittels eines Sets mit den Merkmalen des Anspruchs 1 gelöst. Erfindungsgemäße Ausgestaltungen ergeben sich aus den Unteransprüchen 2 bis 12.

Das erfindungsgemäße Set ist dadurch gekennzeichnet, dass in Kettrichtung und/oder in Schussrichtung des Gewebes des Presspolsters derart Funktionsfäden mit dem übrigen Gewebe verbunden sind, dass eine Dicke des Gewebes in einem Wirkungsbereich der Funktionsfäden gegenüber einer Dicke des Gewebes außerhalb des Wirkungsbereichs verändert ist, wobei die Dicke des Gewebes an das Pressrelief des Pressblechs angepasst ist. Bei den Funktionsfäden kann es sich um zusätzliche Fäden handeln, die im Zuge der Herstellung des Gewebes oder nach abgeschlossener Herstellung des übrigen Gewebes ein- oder aufgebracht werden. Alternativ oder zusätzlich ist es ebenso denkbar, dass Funktionsfäden gewissermaßen als Ersatz für die im Übrigen verwendeten Kettfäden und/oder Schussfäden in das Gewebe eingewebt sind. Demnach ist die Dicke des Gewebes im unverformten Zustand des Gewebes, also in einem kraftfreien Zustand, in dem kein Druck auf selbiges ausgeübt wird, in einem Wirkungsbereich der Funktionsfäden gegenüber einer Dicke außerhalb des Wirkungsbereichs verändert.

Vorteilhafterweise ist das erfindungsgemäße Set derart ausgebildet, dass zumindest ein Teil der Funktionsfäden des Presspolsters, vorzugsweise sämtliche Funktionsfäden, in Form von Verdickungsfäden ausgebildet sind. Diese haben den technischen Effekt, dass sie die Dicke des Gewebes in dem Wirkungsbereich der Verdickungsfäden gegenüber der Dicke des Gewebes außerhalb des Wirkungsbereichs der Verdickungsfäden erhöhen.

Das erfindungsgemäße Set hat viele Vorteile. Insbesondere sind die Funktionsfäden des Presspolsters dazu geeignet, eine Dicke des Gewebes individuell an ein jeweiliges Pressblech, das mit einem bestimmten Pressrelief gestaltet ist, anzupassen. Somit kann beispielsweise in einem Bereich eines Pressblechs, dessen Pressrelief lokal einen besonders ausgeprägten Hochbereich aufweist, das individuell auf das jeweilige Pressblech zugeschnittene Presspolster in einem mit dem Hochbereich des Pressblechs korrespondierenden Bereich mit mindestens einem Funktionsfaden ausgebildet sein, der die Dicke des Gewebes des Presspolsters erhöht. Diese Erhöhung der Dicke des Gewebes hat den technischen Effekt, dass das Presspolster in seinem mit dem lokalen Hochbereich des Pressreliefs korrespondierenden Wirkungsbereichs des Funktionsfadens in Gegenwart einer Reaktionskraft, die infolge des erhöhten Widerstands im Zuge des Einpressens des Pressblechs in den Pressling auftritt, weniger stark kompressibel ist, als dies ohne den bzw. die Funktionsfäden der Fall wäre. Auf diese Weise wird sichergestellt, dass die mit dem Hochbereich ausgebildete Struktur des Pressreliefs zuverlässig vollständig in den Pressling eingepresst wird und sich infolgedessen die gewünschte Oberflächenstruktur des Presslings ausbildet. Ein Ausweichen des Pressblechs gegenüber dem Pressling ist im Verhältnis zu dem gewünschten Ausweichen des Materials des Presslings gegenüber dem Pressblech zumindest weitestgehend unterbunden.

Je nach Design der Oberflächenstruktur für den Pressling, das im Vorfeld vorgegeben wird und dementsprechend die Struktur des Pressreliefs des Pressblechs ausgebildet wird, ist der Einsatz von Funktionsfäden sowohl in Kettrichtung als auch in Schussrichtung des Gewebes denkbar. Bevorzugt werden Funktionsfäden eingesetzt, um die Dicke des Gewebes lokal zu erhöhen. Gleichwohl ist es ebenso denkbar, dass Funktionsfäden vorgesehen sind, die eine Reduktion der Dicke des Gewebes bewirken. Beispielsweise ist es denkbar, dass einzelne Schussfäden gegen Funktionsfäden ausgetauscht werden, deren Durchmesser gegenüber dem Durchmesser der üblichen Schussfäden reduziert ist. Dies hat eine unmittelbare Auswirkung auf die Dicke des Gewebes, die in dem Wirkungsbereich derartiger Funktionsfäden gleichermaßen reduziert ist.

In besonders bevorzugter Weise kann zumindest ein Teil der Funktionsfäden auf das fertige Gewebe des Presspolsters aufgenäht oder aufgewebt oder in das fertige Gewebe eingenäht sein. Alternativ oder zusätzlich ist es ferner denkbar, dass zumindest ein Teil der Funktionsfäden in das Gewebe eingewebt ist, wobei die Einarbeitung eines jeweiligen Funktionsfadens vorzugsweise bereits im Zuge der Herstellung des Gewebes des Presspolsters vorgenommen wird. Auch sind alternative Verbindungstechniken denkbar, mittels derer zumindest ein Teil der Funktionsfäden in Wirkverbindung mit dem übrigen Gewebe des Presspolsters gebracht wird.

Vorzugsweise ist zumindest eine Mehrzahl der Kettfäden des Presspolsters, vorzugsweise sämtliche Kettfäden, von Metall gebildet. Hierbei kommt insbesondere Messing infrage, das eine gute Wärmeleitfähigkeit aufweist. Diese verhilft dazu, die mittels der jeweiligen Heizpresse bereitgestellte Wärmeenergie mittels des Presspolsters an das Pressblech zu übergeben. Letzteres wird hierdurch im Zuge des Pressvorgangs erwärmt, wodurch zumindest eine Oberflächenschicht des Presslings ausgehärtet werden kann. Dies gilt insbesondere für eine von Melaminharz gebildete Oberflächenschicht des Presslings, die infolge eines Wärmeeintrags aushärtet.

Insbesondere für den Fall, dass die Kettfäden des Gewebes des Presspolsters von Metallfäden gebildet sind, die eine derartig hohe Wärmeleitfähigkeit aufweisen, kann es besonders vorteilhaft sein, wenn Funktionsfäden, die in Kettrichtung mit dem übrigen Gewebe verbunden sind, von einem Aramid, insbesondere Para-Aramid, gebildet sind. Derartige Funktionsfäden haben mehrere Vorteile: Zum einen sind sie temperaturbeständig, sodass die im Zuge eines Pressvorgangs typischen Temperaturniveaus für die Funktionsfäden unschädlich sind. Ferner weisen sie einen geringen Wärmedehnungskoeffizienten auf, sodass eine Längenänderung der von einem Aramid gebildeten Funktionsfäden im Zuge der typischen Temperaturschwankungen, die im Betrieb einer Heizpresse auftreten können, minimal ist. Weiterhin sind Aramide, insbesondere Para-Aramid, feuerresistent.

Ein weiterer wesentlicher technischer Vorteil besteht darin, dass Aramide eine geringe Wärmeleitfähigkeit aufweisen. Dies hat den technischen Effekt, dass die mittels der Heizpresse zur Verfügung gestellte Wärmeenergie nicht in derselben Weise auf das Pressblech übertragen wird, wie in einer Situation, in der die Funktionsfäden nicht vorhanden wären. Mit anderen Worten wird mittels des Einbringens von Aramid-Funktionsfäden die Wärmeübertragung zwischen der Heizpresse und dem Pressblech "gebremst". Dies hat den besonderen Vorteil, dass das Material der Oberflächenschicht des Presslings in dem Wirkungsbereich der jeweiligen Funktionsfäden weniger schnell aushärtet und mithin mehr Zeit zur Verfügung steht, in der das Material dem Hochbereich der Struktur des Pressreliefs de Pressblechs ausweichen kann. Demgegenüber würde eine besonders zügige Aushärtung des Presslings die Einbringung einer besonders tiefen Oberflächenstruktur erschweren, da die Viskosität des Materials des Presslings im Bereich seiner Oberflächenschicht im Zuge des Pressvorgangs besonders schnell ansteigen würde, wodurch wiederum das Eindrücken des jeweiligen Hochbereichs des Pressreliefs in die Oberflächenschicht erschwert würde.

Unabhängig von den Materialien, von denen die Kettfäden und/oder in Kettrichtung des Gewebes des Presspolsters verlaufende Funktionsfäden gebildet sind, kann es besonders vorteilhaft sein, wenn zumindest eine Mehrzahl der in Kettrichtung angeordneten Funktionsfäden, vorzugsweise sämtliche in Kettrichtung angeordnet Funktionsfäden, einen Durchmesser zwischen 0,10 mm und 0,30 mm, vorzugsweise zwischen 0,15 mm und 0,25 mm, aufweisen. Derartige Funktionsfäden sind besonders gut geeignet, die Dicke des Gewebes in dem Wirkungsbereich der Funktionsfäden in einem Maße zu erhöhen, das die gewünschten technischen Effekte, das heißt insbesondere die vergleichmäßigte Kraftübertragung von der Heizpresse auf das Pressblech, bewirkt.

Das erfindungsgemäße Set weiter ausgestaltend, ist zumindest eine Mehrzahl der Schussfäden des Presspolsters, vorzugsweise sämtliche Schussfäden, von einem Elastomer, insbesondere Silikon, gebildet. Derartige Schussfäden sind besonders gut geeignet, die notwendige Elastizität des Presspolsters sicherzustellen, wobei zudem die geringe Wärmeleitfähigkeit des elastomeren Materials eine zu schnelle Übertragung von Wärmeenergie von der Heizpresse auf das Pressblech unterbindet. Vorteilhafterweise beträgt der Durchmesser eines jeweiligen Schussfadens zwischen 1,50 mm und 1,60 mm. Vorteilhafterweise ist zudem zumindest ein Teil der Funktionsfäden, die in Schussrichtung verlaufen, von Silikon gebildet.

In einer besonders vorteilhaften Ausgestaltung des erfindungsgemäßen Sets ist in Kettrichtung des Gewebes des Presspolsters eine Mehrzahl der Funktionsfäden von Verdickungskettfäder gebildet. Diese tragen dazu bei, dass die Dicke des Gewebes in dem Wirkungsbereich dieser Funktionsfäden gegenüber der Dicke, die das Gewebe außerhalb des Wirkungsbereichs aufweist, erhöht ist. Die Verdickungskettfäden sind vorteilhafterweise in Kettrichtung auf das Gewebe aufgenäht oder aufgewebt. Hierbei stellen sie zusätzliche Fäden dar, sodass eine Gesamtfadenanzahl aller Kettfäden infolge des Eindringens derartiger Verdickungskettfäden gegenüber einem Gewebe eines Presspolsters, das in Kettrichtung keine derartigen Verdickungskettfäden aufweist, erhöht ist.

Weiterhin kann es von Vorteil sein, wenn in Schussrichtung des Gewebes des Presspolsters eine Mehrzahl der Funktionsfäden von Verdickungsschussfäden gebildet ist. Diese bewirken, dass die Dicke des Gewebes in einem Wirkungsbereich der Verdickungsschussfäden größer ist als außerhalb des Wirkungsbereichs. Die Verdickungsschussfäden sind vorzugsweise in das Gewebe eingewebt. Die Verdickungsschussfäden können vorteilhafterweise derart ausgebildet sein, dass der Durchmesser eines jeweiligen Verdickungsschussfaden gegenüber dem Durchmesser eines "normalen" Schussfadens erhöht ist. Insbesondere kann der Durchmesser eines Verdickungsschussfadens mindestens 1,65 mm, vorzugsweise mindestens 1,70 mm, betragen.

Das Einweben eines jeweiligen Verdickungsschussfadens ist vorteilhafterweise derart ausgeführt, dass ein gegenüber dem Verdickungsschussfaden "normaler" Schussfaden ausgelassen ist. Mit anderen Worten wird im Zuge des Webens eines solchen Gewebes ein jeweiliger Schuss mit einem Verdickungsschussfaden anstelle eines normalen Schussfadens ausgeführt. Da der Durchmesser des Verdickungsschussfadens gegenüber dem Durchmesser eines normalen Schussfadens erhöht ist, führt dieses "Auswechseln" des normalen Schussfadens gegen den Verdickungsschussfaden zu dem gewünschten Anstieg der Dicke des Gewebes in dem Wirkungsbereich des Verdickungsschussfadens. Bei dieser Ausgestaltung bleibt eine Gesamtfadenanzahl aller Schussfäden infolge des Einwebens der Verdickungsschussfäden gegenüber einem Gewebe, das die Verdickungsschussfäden nicht aufweist, gleich.

In einer weiterhin besonders vorteilhaften Ausgestaltung des erfindungsgemäßen Sets sind die Funktionsfäden unregelmäßig verteilt in dem Gewebe des Presspolsters angeordnet. Dies ist insofern von Vorteil, als mittels einer unregelmäßigen Verteilung eine gleichermaßen unregelmäßige Gestaltung einer Struktur eines Pressreliefs eines Pressblechs nachempfunden werden kann, sodass die Funktionsfäden genau in solchen Bereichen des Presspolsters wirken, in denen eine Wirkung in Anbetracht der Gestaltung des Pressreliefs des Pressblechs gewünscht und erforderlich ist. Insbesondere ist es von Vorteil, ein jeweiliges erfindungsgemäßes Presspolster individuell an das Design eines jeweiligen Pressblechs bzw. einer jeweiligen Oberflächenstruktur eines Presslings anzupassen.

Die zugrunde liegende Aufgabe wird erfindungsgemäß ferner mittels eines Verfahrens mit den Merkmalen des Anspruchs 13 gelöst. Eine vorteilhafte Ausgestaltung dieses Verfahrens ergibt sich aus dem Unteranspruch 14.

Das erfindungsgemäße Verfahren ist dadurch gekennzeichnet, dass das Presspolster in Abhängigkeit des vorgegebenen Designs des Pressblechs hergestellt wird. Hierbei wird es Presspolster derart hergestellt, dass dessen Gewebe zumindest in einer Mehrzahl von Bereichen des Presspolsters, die mit Hochbereichen des Pressreliefs korrespondieren, betreffend seine Dicke eingestellt wird. Dies kann sowohl eine lokale Verdickung in einem Wirkungsbereich des Gewebes oder eine lokale Verschlankung außerhalb eines Wirkungsbereichs des Gewebes beinhalten, wobei auch eine kombinierte Ausgestaltung denkbar ist, bei der das Gewebe in einem ersten Bereich (Wirkungsbereich) verdickt und in einem zweiter Bereich, außerhalb des Wirkungsbereichs, verschlankt wird. Zwecks Einstellung der Dicke des Gewebes werden erfindungsgemäß Funktionsfäden mit dem übrigen Gewebe verbunden, sodass die Dicke des Gewebes in einem Wirkungsbereich der Funktionsfäden gegenüber einer Dicke des Gewebes außerhalb des Wirkungsbereichs verschieden ist. Die Funktionsfäden können zusätzliche Fäden darstellen, die ein Gewebe, das die Funktionsfäden nicht aufweist, nicht hätte. Ebenso können Funktionsfäden in Form von "Auswechselfäden" vorgesehen sein, die ansonsten vorgesehene Fäden des Gewebes ersetzen, sodass die Gesamtfadenanzahl des Gewebes unverändert bleibt. Eine Kombination beider Techniken in einem Gewebe ist ebenso denkbar.

Das erfindungsgemäße Verfahren hat viele Vorteile. Insbesondere ermöglicht es die Herstellung eines Presspolsters, mittels dessen im Zuge eines Pressvorgangs eine zuverlässige Kraftübertragung auf das jeweilige Pressblech sichergestellt ist, da das Presspolster individuell an die Gestaltung des Pressblechs bzw. der Struktur des zugehörigen Pressreliefs angepasst ist. Somit verfügt das Presspolster an Stellen, an denen das Pressrelief des Pressblechs korrespondierend auf eine besondere Weise ausgestaltet ist, über mindestens einen Funktionsfaden, mittels dessen die Kombinierbarkeit des Presspolsters entsprechend der technischen Vorgabe infolge der Gestaltung des Pressreliefs angepasst ist. Auf diese Weise kann das Gewebe des Presspolsters insbesondere in Hochbereichen der Struktur des Pressreliefs verdickt ausgebildet werden, sodass die an diesen Stellen bzw. in diesen Bereichen des Pressblechs wirkenden Reaktionskräfte im Zuge des Pressvorgangs zuverlässig aufgebracht werden können. Im Ergebnis wird das Pressblech mit seinem jeweiligen Hochbereich vollständig in den Pressling eingepresst, sodass sich in dem Pressling die gewünschte Oberflächenstruktur einstellt.

In einer besonders vorteilhaften Ausgestaltung des erfindungsgemäßen Verfahrens, in der es der Herstellung einer Pressblech-Presspolster-Einheit dient, werden das Presspolster und das Pressblech in Kraft übertragender Weise miteinander verbunden, sodass Relativbewegungen zwischen Wirkungsbereichen der Funktionsfäden des Presspolsters und damit korrespondierender Bereiche des Pressreliefs des Pressblechs zumindest im Wesentlichen, vorzugsweise vollständig, unterbunden sind. Die Kraft übertragende Verbindung wirkt vorteilhafterweise zumindest in einer Ebene, die parallel zu der Pressblechebene orientiert ist. Die Verbindung kann beispielsweise mittels Verklebens erfolgen. Die Kraft übertragende Verbindung von Pressblech und Presspolster hat den besonderen Vorteil, dass die individuell ausgestalteten Bereiche des Presspolsters, die an das Pressblech angepasst sind, in jedem Fall, das heißt auch nach einer Vielzahl von Presszyklen, dauerhaft mit den korrespondierenden Bereichen des Pressblechs zusammenwirken. Auf diese Weise wird der sich durch die Funktionsfäden erzielte technische Effekt dauerhaft an der "richtigen Stelle" des zugehörigen Pressblechs bewirkt.

### Ausführungsbeispiele

Die Erfindung ist nachstehend anhand eines Ausführungsbeispiels, das in den Figuren dargestellt ist, näher erläutert. Es zeigt:
- Fig. 1:: Ein Querschnitt durch eine Heizpressanlage, die mit einem Presspolster eines erfindungsgemäßen Sets ausgestattet ist,
- Fig. 2:: Eine Draufsicht auf ein Design einer Oberflächenstruktur eines Presslings,
- Fig. 3:: Eine Draufsicht auf ein alternatives Design einer Oberflächenstruktur eines Presslings,
- Fig. 4:: Eine schematische Darstellung einer Draufsicht auf ein Presspolster eines erfindungsgemäßen Sets,
- Fig. 5:: Ein schematischer Querschnitt durch ein Presspolster eines erfindungsgemäßen Sets in Überlagerung mit einem Pressrelief eines zugehörigen Pressblechs,
- Fig. 6:: Ein weiterer schematischer Querschnitt gemäß Figur 5 und
- Fig. 7:: Ein weiterer schematischer Querschnitt gemäß Figur 5.

Ein Ausführungsbeispiel, das in den **Figuren 1 bis 7** dargestellt ist, betrifft ein erfindungsgemäßes Set mit einem Presspolster **1**, das in einer Heizpressanlage **15** verbaut ist. Hier wird das Presspolster **1**, das von einem Gewebe **2** gebildet ist, in Kombination mit einem zugehörigen Pressblech **16** verwendet, um einen Pressling **17** zu bearbeiten. Das Presspolster **1** ist zwischen einer Heizpresse **18** der Heizpressanlage **15** und dem Pressblech **16** angeordnet, sodass eine Kraftübertragung zwischen der Heizpresse **18** und dem Pressblech **16** mittels des Presspolsters **1** erfolgt. Das Presspolster **1** dient dazu, die Kräfte zwischen der Heizpresse **18** und dem Pressblech **16** zu vergleichmäßigen, sodass das Pressblech **16** über seine Fläche hinweg gleichmäßig mit der seitens der Heizpresse **18** zur Verfügung gestellten Druckkraft beaufschlagt wird.

Das Pressblech **16** weist in dem gezeigten Beispiel ein Pressrelief **14** auf, mittels dessen in den Pressling **17** eine Oberflächenstruktur **20** einpressbar ist. Das Pressrelief **14** wird typischerweise in die Oberfläche des zugehörigen Pressblechs **16** eingeätzt, sodass sich eine gestaltete Oberflächenstruktur einstellt. Anhand der **Figuren 2** **und** **3** ist veranschaulicht, auf welche Weise das Design einer Oberflächenstruktur **20** eines Presslings **17** ausgebildet sein kann, wobei die Ausgestaltung des Pressreliefs **14** eines zugehörigen Pressblech **16** diesem gewünschten Design folgen muss. Dies liegt darin begründet, dass die Oberflächenstruktur **20** einzig und allein durch die Gestaltung des Pressreliefs **14** bedingt ist, das gewissermaßen ein Negativ der Oberflächenstruktur **20** darstellt. Das Pressrelief **14** des Pressblechs **16** wird im Zuge des Pressvorgangs mittels der Heizpressanlage **15** in eine Oberflächenschicht des Presslings **17** eingedrückt, sodass sich in der Oberflächenschicht des Presslings **17** Vertiefungen ergeben, die komplementär zu den Erhöhungen des Pressreliefs **14** ausgebildet sind. Insbesondere zur Nachempfindung natürlich gewachsener Strukturen, die Oberflächenstrukturen beispielsweise von Holzwerkstoffen imitieren sollen, ist es von Bedeutung, dass die Oberflächenstruktur **20** des jeweiligen Presslings **17** Vertiefungen unterschiedlicher Ausprägungen erhält. Insbesondere ist es von Interesse, mitunter besonders tiefe Einpressungen in dem jeweiligen Pressling **17** zu erzeugen, da diese bei einem entsprechenden natürlichen Werkstoff gleichermaßen vorhanden wären. Eine tiefe Einpressung in dem Pressling **17** verlangt umgekehrt bei dem Pressrelief **14** des Pressblechs **16** einen Hochbereich **19**. In einem solchen Hochbereich **19** steht das Pressrelief **14** vergleichsweise weit über eine Pressblechebene des Pressblechs **16** vor.

Das Eindrücken solcher Hochbereiche **19** in die Oberflächenschicht eines jeweiligen Presslings **17** erfordert eine vergleichsweise hohe Presskraft, die auf das Pressblech **16** zu übertragen ist. Die durch die Oberflächenschicht bedingte Reaktionskraft, die auf das Pressblech **16** wirkt, kann dazu führen, dass letzteres sich im Zuge eines Pressvorgangs leicht verformt, sodass das Einpressen der Hochbereiche **19** in die Oberflächenschicht nicht in derselben Weise erfolgt wie in Bereichen des Pressreliefs **14**, die eine geringere Ausprägung bzw. Höhe aufweisen. Dies hat den Effekt, dass die Oberflächenstruktur **20** des fertigen Presslings **17** nicht in der gewünschten Weise gemäß dem veranschlagten Design ausgebildet ist, da Bereiche des Presslings **17**, die vergleichsweise tiefe Einpressungen aufweisen sollten, nicht wie gewünscht ausgestaltet sind.

Um das lokale "Ausweichen" des Pressblech **16** in den Hochbereichen **19** des Pressreliefs **14** im Zuge des Pressvorgangs zu unterbinden, ist das Presspolster **1** erfindungsgemäß mit Funktionsfäden **7** ausgestattet. Die Funktionsfäden **7** sind in dem gezeigten Beispiel als Verdickungsfäden **8** ausgebildet, die dazu dienen, eine lokale Dicke **10** des Gewebes **2** zu erhöhen. Mittels Einbringens der Verdickungsfäden **8** wird somit der Effekt erzielt, dass das Presspolster **1** bzw. dessen Gewebe **2** in einem Wirkungsbereich **21** der Verdickungsfäden **8** eine Dicke **9** aufweist, die gegenüber der Dicke **10** des Gewebes **2**, die außerhalb des Wirkungsbereichs **21** der Verdickungsfäden **8** vorliegt, vergrößert ist. In diesem jeweiligen Wirkungsbereich **21** eines oder mehrerer Verdickungsfäden **8** ist das Gewebe **2** mithin weniger gut kompressibel, wodurch ein lokales Ausweichen des Pressblechs **16** in Richtung der Heizpresse **18** in der vorstehend beschriebenen Weise lokal unterbunden ist. Dies hat zur Folge, dass auch in solchen Bereichen des Pressblechs **16**, in denen die Struktur des Pressreliefs **14** entsprechende Hochbereiche **19** aufweist, ein zuverlässiges Einpressen des Pressblechs **16** in den Pressling **17** erfolgt.

Anhand der Darstellungen der **Figuren 2** **und** **3** ergibt sich beispielhaft, in welchen Bereichen die Oberflächenstruktur **20** des jeweiligen Presslings **10** besonders tief ausgebildet ist und wie entsprechend individuell an das dem Design angepassten Presspolster **1** Wirkungsbereiche **21** für Funktionsfäden **7** vorgesehen sind. Das Beispiel gemäß **Figur 3** betrifft einen Pressling **17**, der mit einer Mehrzahl von Fugen **22** ausgebildet ist. Bei einer solchen Ausführungsform werden in einem einzigen Pressvorgang einzelne Presselemente erzeugt, die mittels der Fugen **22** voneinander getrennt sind. In den Bereichen dieser Fugen **22** weist das zugehörige Pressblech **16** besonders ausgeprägte Hochbereiche **19** auf, die dazu geeignet sind, zumindest die Oberflächenschicht des Presslings **17** derart tief einzudrücken, dass der fertige Pressling **17** die entsprechenden Fugen **22** in Form besonders stark ausgeprägter Vertiefungen aufweist. Entlang dieser Fugen **22** kann der fertige Pressling **17** sodann beispielsweise zersägt werden, sodass sich die einzelnen Presselemente ergeben. Ein erfindungsgemäßes Presspolster **1**, das auf ein entsprechendes Pressblech **16** angepasst ist, verfügten mithin sinnvollerweise in Wirkungsbereichen **21** über Funktionsfäden **7**, insbesondere über Verdickungsfäden **8**, die an dem Presspolster **1** an solchen Stellen lokal angeordnet sind, die mit den Hochbereichen **19** des Pressblechs **16** zusammenfallen, die wiederum für die Ausgestaltung der Fugen **22** in dem Pressling **17** verantwortlich sind. Entsprechend ist erfindungsgemäß das Gewebe **2** eines jeweiligen Presspolsters **1** grundsätzlich individuell auf das Design eines jeweiligen Pressblechs **16** bzw. das gewünschte Design einer Oberflächenstruktur **20** eines jeweiligen Presslings **17** abgestimmt, wobei das Pressblech **16** und das zugehörige Presspolster **1** gemeinsam eine Funktionseinheit bilden, bei der die vorteilhafte Wirkung, die mittels Einbringens der Funktionsfäden **7** erzielt wird, nur in Kombination mit dem individuell zugehörigen Pressblech **16** erzielt wird. Entsprechend ist es erfindungsgemäß vorgesehen, ein jeweiliges Presspolster **1** individuell an ein vorgegebenes Design einer Oberflächenstruktur **20** eines Presslings **17** anzupassen, wobei diese Anpassung erfindungsgemäß mittels der Verbindung von Funktionsfäden **7** mit dem übrigen Gewebe **2** des jeweiligen Presspolsters erfolgt. Das Pressblech **16** und das Presspolster **1** werden zudem vorzugsweise in Kraft übertragender Weise miteinander verbunden, sodass Relativbewegungen zwischen beiden Komponenten zumindest in Richtung der Pressblechebene zumindest im Wesentlichen unterbinden sind.

Ein erfindungsgemäßes Gewebe **2,** das in **Figur 4** dargestellt ist, ist in bekannter Weise von Kettfäden **3** und Schussfäden **4** gebildet, die miteinander verwoben sind. Das Gewebe **2** umfasst in dem gezeigten Beispiel einen umlaufenden Randbereich **5** sowie einen von dem Randbereich **5** eingefassten Mittelbereich **6**. In dem gezeigten Beispiel weist das Gewebe **2** in seinem Mittelbereich **6** eine Mehrzahl von Funktionsfäden **7** auf, wobei ein Teil der Funktionsfäden **7** in eine Kettrichtung und der andere Teil der Funktionsfäden **7** in die Schussrichtung des Gewebes **2** orientiert sind. Die Funktionsfäden **7** sind hier sämtlich von Verdickungsfäden **8** ausgebildet, die in Kettrichtung von Verdickungskettfäden **11** und in Schussrichtung von Verdickungsschussfäden **12** gebildet sind. Grundsätzlich ist es für den Erfolg der Erfindung nachrangig, auf welche Weise die Funktionsfäden **7** mit dem übrigen Gewebe **2** verbunden sind. Gleichwohl ist es besonders vorteilhaft, in Kettrichtung verlaufende Verdickungskettfäden **11** auf das Gewebe **2** lokal aufzulegen, aufzunähen oder aufzuweben. Hierdurch wird der Effekt erzielt, dass die Dicke **9** des Gewebes **2** in dem Wirkungsbereich **21** der Verdickungskettfäden **11** gegenüber der Dicke **10** des Gewebes **2**, die letzteres außerhalb des Wirkungsbereichs **21** aufweist, erhöht ist. Dies ist in **Figur 5** veranschaulicht. Dem dort schematisch dargestellten Querschnitt durch das Gewebe **2** ist ein lokaler Ausschnitt eines zugehörigen Pressblechs **16** mit einem individuellen Pressrelief **14** gegenübergestellt, das einen Hochbereich **19** aufweist. Die Verdickungskettfäden **11** sind derart individuell an das Pressrelief **14** angepasst angeordnet, dass der Wirkungsbereich **21**, in dem die Verdickungskettfäden **11** die gewünschte Erhöhung der Dicke **9** des Gewebes **2** bewirken, mit dem Hochbereich **19** des Pressreliefs **14** zusammenfällt. Auf diese Weise wird der vorstehend beschriebene Effekt erzielt, dass das Presspolster **1** in genau diesem Bereich des Pressblechs **16**, in dem im Zuge eines Pressvorgangs der größte Widerstand gegen das gewünschte Einpressen in die Oberflächenschicht des Presslings **17** zu erwarten ist, weniger gut kompressibel ist, sodass einem durch die Reaktionskraft bedingten Ausweichen des Pressblechs **16** in Richtung der Heizpresse **18** entgegengewirkt wird.

Ein weiteres Beispiel einer insbesondere unregelmäßigen Einbringung von Funktionsfäden **7** ist in **Figur 6** veranschaulicht. Dort sind die Funktionsfäden **7** gleichermaßen in der Funktion von Verdickungsfäden **8** in Kettrichtung des Gewebes **2** angeordnet und mithin von Verdickungskettfäden **11** gebildet. Ein schematisch dargestellter Ausschnitt des Gewebes **2** ist hier größer gewählt als bei der Darstellung gemäß **Figur 5****,** wobei das Pressrelief **14** des gezeigten Pressblechs **16** über eine Mehrzahl von Hochbereichen **19** verfügt. Die Verdickungskettfäden **11** sind in dem Gewebe **2** individuell und unregelmäßig derart positioniert, dass deren Wirkungsbereiche **21** mit den Hochbereichen **19** des Pressreliefs **14** zusammenfallen. Auf diese Weise wird bei sämtlichen Hochbereichen **19** die gewünschte Verdickung des Gewebes **2** bewirkt.

Die Verdickungskettfäden **11** sind hier jeweils in Form zusätzlicher Fäden ausgebildet, sodass eine Gesamtfadenanzahl in Kettrichtung des Gewebes **2** bei Einbringung derartiger Funktionsfäden **7** größer ist, als wenn diese Funktionsfäden **7** nicht vorgesehen wären. Verdickungskettfäden **11** sind in dem gezeigten Beispiel von einem Para-Aramid gebildet und auf das übrige Gewebe **2** aufgelegt. Die Wahl von Para-Aramid ist insoweit vorteilhaft, als neben den vorteilhaften mechanischen Eigenschaften insbesondere eine Wärmeleitfähigkeit von Para-Aramid vergleichsweise gering ist, sodass die von der Heizpresse **18** zur Verfügung gestellte Wärmeenergie in den Wirkungsbereichen **21** der Verdickungskettfäden **11** weniger gut auf das Pressblech **16** und mithin auf den Pressling **17** übertragen wird als dies in Bereichen des Gewebes **2** erfolgt, in denen die Verdickungskettfäden **11** nicht angeordnet sind. Diese "schlechtere" Wärmeleitung des Presspolsters **1** in den Wirkungsbereichen **21** der Verdickungskettfäden **11** führt dazu, dass die typischerweise von Melaminharz gebildete Oberflächenschicht des Presslings **17** langsamer aushärtet und mithin über einen längeren Zeitraum hinweg formbar bleibt, das heißt eine vergleichsweise niedrige Viskosität aufweist. Der Anstieg der Viskosität, der im Zuge der Aushärtung der Oberflächenschicht des Presslings **17** stattfindet, ist folglich in den Wirkungsbereichen **21** der Verdickungskettfäden **11** gebremst. Die tiefen Bereiche der Oberflächenstruktur **20** des Presslings **17** können hierdurch über einen längeren Wirkungszeitraum gebildet werden.

Schließlich ist in **Figur 7** ein schematischer Querschnitt durch das Gewebe 2 geführt, der die Schussfäden **4** des Gewebes **2** zeigt. Das Gewebe **2** ist auch in Schussrichtung mit Funktionsfäden **7** ausgestattet, die gleichermaßen von Verdickungsfäden **8** gebildet sind. Da diese in Schussrichtung verlaufen, sind die Verdickungsfäden **8** mithin von Verdickungsschussfäden **12** gebildet. Im Unterschied zu der vorstehend beschriebenen Kettrichtung sind die Verdickungsschussfäden **12** in dem gezeigten Beispiel nicht auf das Gewebe **2** aufgelegt, aufgenäht oder aufgewebt, sondern an Einwebstellen **13** direkt in das Gewebe **2** eingewebt. Insbesondere ist an den Stellen, in denen das Gewebe **2** über die Verdickungsschussfäden **12** verfügt, der ansonsten an dieser Stelle vorhandene "normale" Schussfaden **4** nicht vorhanden. Dies führt dazu, dass eine Gesamtfadenanzahl des Gewebes **2** mittels des Einbringens derartiger Verdickungsschussfäden **12** nicht verändert wird.

Die Durchmesser **23** der Verdickungsschussfäden **12** in dem gezeigten Beispiel gegenüber Durchmessern **24** der übrigen Schussfäden **4** vergrößert, sodass die Dicke **9** des Gewebes **2** in dem Wirkungsbereich **21** der Verdickungsschussfäden **12** gegenüber der Dicke **10** außerhalb des Wirkungsbereichs **21** vergrößert ist. Der hierdurch bedingte technische Effekt ist mit dem der vorstehend beschriebenen Verdickung, die mittels der Verdickungskettfäden **11** erreicht wird, identisch. Die Durchmesser **23** der Verdickungsschussfäden **12** betragen in dem gezeigten Beispiel 1,65 mm, während die Durchmesser **24** der übrigen Schussfäden **4** in dem gezeigten Beispiel 1,50 mm betragen. Die Verdickungsschussfäden **12** sind hier von Silikon gebildet und entsprechen somit in ihrem Material den übrigen Schussfäden **4**.

### Bezugszeichenliste

- 1: Presspolster
- 2: Gewebe
- 3: Kettfaden
- 4: Schussfaden
- 5: Randbereich
- 6: Mittelbereich
- 7: Funktionsfaden
- 8: Verdickungsfaden
- 9: Dicke
- 10: Dicke
- 11: Verdickungskettfaden
- 12: Verdickungsschussfaden
- 13: Einwebstelle
- 14: Pressrelief
- 15: Heizpressanlage
- 16: Pressblech
- 17: Pressling
- 18: Heizpresse
- 19: Hochbereich
- 20: Oberflächenstruktur
- 21: Wirkungsbereich
- 22: Fuge
- 23: Durchmesser
- 24: Durchmesser

## Patentansprüche

1. Set zur Verwendung in hydraulischen Heizpressanlagen (15), umfassend
- mindestens ein Pressblech (16) sowie
- mindestens ein dem Pressblech (16) zugeordnetes Presspolster (1), umfassend ein Gewebe (2),
wobei das Pressblech (16) ein mit einer Struktur versehenes Pressrelief (14) aufweist,
wobei das Gewebe (2) des Presspolsters (1) in eine Kettrichtung von Kettfäden (3) und in eine Schussrichtung von Schussfäden (4) gebildet ist, die miteinander zu dem Gewebe (2) verwoben sind,
wobei in Kettrichtung und/oder in Schussrichtung derart Funktionsfäden (7) mit dem übrigen Gewebe (2) verbunden sind, dass eine Dicke (9) des Gewebes (2) in einem Wirkungsbereich (21) der Funktionsfäden (7) gegenüber einer Dicke (10) des Gewebes (2) außerhalb des Wirkungsbereichs (21) verändert ist,
**dadurch gekennzeichnet, dass** die Dicke (9) des Gewebes (2) an das Pressrelief (14) des Pressblechs (16) angepasst ist.

2. Set nach Anspruch 1, **dadurch gekennzeichnet, dass** zumindest ein Teil der Funktionsfäden (7), vorzugsweise sämtliche Funktionsfäden (7), von Verdickungsfäden (8) gebildet sind, sodass die Dicke (9) des Gewebes (2) in dem Wirkungsbereich (21) der Funktionsfäden (7) gegenüber der Dicke (10) des Gewebes (2) außerhalb des Wirkungsbereichs (21) erhöht ist.

3. Set nach Anspruch 1 oder 2, **dadurch gekennzeichnet, dass** zumindest ein Teil der Funktionsfäden (7) auf das Gewebe (2) aufgenäht oder aufgewebt oder in das Gewebe (2) eingenäht oder in das Gewebe (2) eingewebt ist.

4. Set nach einem der Ansprüche 1 bis 3, **dadurch gekennzeichnet, dass** zumindest eine Mehrzahl der Kettfäden (3), vorzugsweise sämtliche Kettfäden (3), von Metall, insbesondere Messing, gebildet sind.

5. Set nach einem der Ansprüche 1 bis 4, **dadurch gekennzeichnet, dass** eine Mehrzahl der in Kettrichtung angeordneten Funktionsfäden (7), vorzugsweise sämtliche in Kettrichtung angeordnete Funktionsfäden (7), einen Durchmesser zwischen 0,10 mm und 0,30 mm, vorzugsweise zwischen 0,15 mm und 0,25 mm aufweisen.

6. Set nach einem der Ansprüche 1 bis 5, **dadurch gekennzeichnet, dass** zumindest eine Mehrzahl der Schussfäden (4), vorzugsweise sämtliche Schussfäden (4), von einem Elastomer, insbesondere Silikon, gebildet sind, wobei vorzugsweise der Durchmesser eines jeweiligen Schussfadens (4) zwischen 1,50 mm und 1,60 mm beträgt.

7. Set nach einem der Ansprüche 1 bis 6, **dadurch gekennzeichnet, dass** in Kettrichtung des Gewebes (2) eine Mehrzahl der Funktionsfäden (7) von Verdickungskettfäden (11) gebildet ist, die vorzugsweise in Kettrichtung auf das Gewebe (2) aufgenäht oder aufgewebt sind.

8. Set nach einem der Ansprüche 1 bis 7, **dadurch gekennzeichnet, dass** in Schussrichtung des Gewebes (2) eine Mehrzahl der Funktionsfäden (7) von Verdickungsschussfäden (12) gebildet ist, die vorzugsweise in das Gewebe (2) eingewebt ist, wobei Durchmesser der Verdickungsschussfäden (12) gegenüber den Durchmessern der übrigen Schussfäden (4) erhöht sind.

9. Set nach Anspruch 8, **dadurch gekennzeichnet, dass** die
Verdickungsschussfäden (12) derart in das Gewebe (2) eingewebt sind, dass an Einwebstellen (13) der Verdickungsschussfäden (12) die ansonsten dort vorgesehenen Schussfäden (4) ausgelassen sind, sodass eine Gesamtfadenanzahl aller Schussfäden (4) infolge des Einwebens der Verdickungsschussfäden (12) gegenüber einem Gewebe (2), das die Verdickungsschussfäden (12) nicht aufweist, gleich ist.

10. Set nach einem der Ansprüche 1 bis 9, **dadurch gekennzeichnet, dass** zumindest ein Teil der Funktionsfäden (7), insbesondere in Kettrichtung verlaufende Verdickungskettfäden (11), von einem Aramid, insbesondere einem Para-Aramid, gebildet sind.

11. Set nach einem der Ansprüche 1 bis 10, **dadurch gekennzeichnet, dass** zumindest ein Teil der Funktionsfäden (7), insbesondere in Schussrichtung verlaufende Verdickungsschussfäden (12), von Silikon gebildet sind, wobei vorzugsweise der Durchmesser eines jeweiligen Funktionsfadens (7) mindestens 1,65 mm, vorzugsweise mindestens 1,70 mm, beträgt.

12. Set nach einem der Ansprüche 1 bis 11, **dadurch gekennzeichnet, dass** die Funktionsfäden (7) unregelmäßig verteilt angeordnet sind.

13. Verfahren zur Herstellung eines Presspolsters (1), das für eine Verwendung in einer hydraulischen Heizpressanlage (15) bestimmt ist, umfassend die folgenden Verfahrensschritte:
a) Ein Design eines Pressblechs (16), mittels dessen eine Oberfläche eines mittels der Heizpressanlage (15) zu pressenden Presslings (17) gestaltbar ist, wird vorgegeben, wobei das Pressblech (16) ein mit einer Struktur versehenes Pressrelief (14) aufweist, sodass mittels Einpressens des Pressblechs (16) auf in eine Oberflächenschicht des Pressling (17) in dem Pressling (17) eine dem Pressrelief (14) entsprechende Oberflächenstruktur erzeugbar ist.
b) Ein auf die Dimensionen des Pressblechs (16) abgestimmtes Presspolster (1) wird hergestellt, wobei Kettfäden (3) und Schussfäden (4) zu einem Gewebe (2) verwoben werden,
**gekennzeichnet durch** den folgenden Verfahrensschritt:
c) In Abhängigkeit des vorgegebenen Designs des Pressblechs (16) wird das Presspolster (1) derart hergestellt, dass dessen Gewebe (2) zumindest in einer Mehrzahl von Bereichen des Presspolsters (1), die mit Hochbereichen (19) des Pressreliefs (14) korrespondieren, betreffend seine Dicke (9, 10) eingestellt wird, wobei Funktionsfäden (7) mit dem übrigen Gewebe (2) verbunden werden, sodass die Dicke (10) des Gewebes (2) in einem Wirkungsbereich (21) der Funktionsfäden (7) gegenüber einer Dicke (10) des Gewebes (2) außerhalb des Wirkungsbereichs (21) erhöht ist.

14. Verfahren nach Anspruch 13, **dadurch gekennzeichnet, dass** das Presspolster (1) und das Pressblech (16) in Kraft übertragender Weise miteinander verbunden werden, sodass Relativbewegungen zwischen Wirkungsbereichen (21) der Funktionsfäden (7) des Presspolsters (1) und damit korrespondierender Bereiche des Pressreliefs (14) zumindest im Wesentlichen, vorzugsweise vollständig, unterbunden sind.

## Claims

1. Set for use in a hydraulic heating press arrangement, comprising:
- at least a press plate (16) and,
- at least a press pad (1) corresponding to the press plate (16), the press pad (1) comprising a fabric (2),
the press plate (16) having a press relief (14) provided with a structure,
wherein the fabric (2) of the press pad (1) is formed by warp threads in a warp direction and weft threads in a weft direction, wherein the warp threads and the weft threads are woven together to form the fabric (2),
wherein functional threads (7) run in the warp direction and/or in the weft direction and are connected with the rest of the fabric (2) so that a thickness (9) of the fabric (2) in an effective area (21) of the functional threads (7) differs from a thickness (10) of the fabric (2) outside of the effective area (21),
**characterized in that**
the thickness (9) of the fabric (2) is adapted to the press relief (14) of the press plate (16).

2. Set according to claim 1, **characterized in that** at least a part of the functional threads (7), preferably all functional threads (7), is formed by thickening threads (8) so that the thickness (9) of the fabric (2) in the effective area (21) of the functional threads (7) is increased relative to the thickness (10) of the fabric (2) outside of the effective area (21) of the functional threads (7).

3. Set according to claim 1 or 2, **characterized in that** at least a part of the functional threads (7) is sewn or woven onto the fabric (2) or sewn or woven into the fabric (2).

4. Set according to one of claims 1 to 3, **characterized in that** at least a majority of the warp threads (3), preferably all warp threads (3), is formed by metal, preferably brass.

5. Set according to one of claims 1 to 4, **characterized in that** a majority of the functional threads (7) that are arranged in the warp direction, preferably all of the functional threads (7) that are arranged in the warp direction, has a diameter between 0,1 mm and 0,3 mm, preferably between 0,15 mm and 0,25 mm.

6. Set according to one of claims 1 to 5, **characterized in that** at least a majority of the weft threads (4), preferably all of the weft threads (4), is formed by an elastomeric material, preferably silicone, and wherein a diameter of a respective weft thread (4) is between 1,50 mm and 1,60 mm.

7. Set according to one of claims 1 to 6, **characterized in that** a majority of functional threads (7) in the warp direction of the fabric (2) is formed by thickening warp threads (11) that are preferably sewn or woven onto the fabric (2) in the warp direction.

8. Set according to one of claims 1 to 7, **characterized in that** a majority of the functional threads (7) in the weft direction of the fabric (2) is formed by thickening weft threads (12) that are preferably woven into the fabric (2), wherein a diameter of the thickening weft threads (12) is greater than a diameter of the other weft threads (4).

9. Set according to claim 8, **characterized in that** the thickening weft threads (12) are woven into the fabric (2) in such a way that at weave in locations (13) of the thickening weft threads (12) the weft threads (4) otherwise provided there are omitted so that a total thread count of all the weft threads (4) as a result of the weaving-in of the thickening weft threads (12) is the same as compared with a fabric (2) not having the thickening weft threads (12).

10. Set according to one of claims 1 to 9, **characterized in that** at least a part of the functional threads (7), in particular thickening warp threads (11) running in the warp direction, are formed by an aramid, in particular a para-aramid.

11. Set according to one of claims 1 to 10, **characterized in that** at least a part of the functional threads (7), in particular thickening weft threads (12) running in the weft direction, are formed by silicone, preferably the diameter of a respective functional thread (7) being at least 1,65 mm, preferably at least 1,70 mm.

12. Set according to one of claims 1 to 11, **characterized in that** the functional threads (7) are arranged in a non-uniform distribution.

13. A method for producing a press pad (1) for use in a hydraulic heating press arrangement, the method comprising:
a) Predetermining a design of a press plate (16) that is configured to impress a press blank (17) in the hydraulic heating press arrangement (15) wherein the press plate (16) includes a press relief (14) that includes a structure, so that a surface structure is producible in the press blank (17) that corresponds to the press relief (14) by impressing the press plate (16) into a surface layer of the press blank (17).
b) Producing the press pad (1) adapted to dimensions of the press plate (16), wherein warp threads (3) and weft threads (4) are woven into a fabric (2),
**Characterized in that**:
c) The press pad (1) is produced as a function of a predetermined design of the press plate (16) so that a thickness of its fabric (2) is adapted at least in portions of the press pad (1) that correspond to high portions (19) of the press relief (14), wherein functional threads (7) are connected with the rest of the fabric (2) so that the thickness (9) of the fabric (2) in effective portions (21) of the functional threads (7) is increased relative to the thickness (10) of the fabric (2) outside of the effective portions (21) of the functional threads (7).

14. The method according to claim 13, **characterized in that** the press pad (1) and the press plate (16) are connected in a force transferring manner so that relative movements between the effective portions (21) of the functional threads (7) of the press pad (1) and corresponding portions of the press relief (14) are at least substantially prevented, preferably entirely prevented.

## Revendications

1. Kit, destiné à être utilisé dans des installations de presse chauffante (15) hydrauliques, comprenant
- au moins une tôle de pression (16), ainsi
- qu'au moins un coussinet de presse (1) associé à la tôle de pression (16), comprenant un tissu (2),
la tôle de pression (16) présentant un relief de pression (14) muni d'une structure,
le tissu (2) du coussinet de presse (1) étant constitué dans une direction de la chaîne de fils de chaîne (3) et dans une direction de la trame de fils de trame (4), qui sont tissés les uns avec les autres en un tissu (2),
dans la direction de la chaîne et / ou dans la direction de la trame, des fils fonctionnels (7) étant assemblés avec le reste du tissu (2) de telle sorte qu'une épaisseur (9) du tissu (2) soit modifiée dans une zone d'action (21) des fils fonctionnels (7), par rapport à une épaisseur (10) du tissu (2) à l'extérieur de la zone d'action (21), **caractérisé en ce que**
l'épaisseur (9) du tissu (2) est adaptée au relief de pression (14) de la tôle de pression (16).

2. Kit selon la revendication 1, **caractérisé en ce qu'**au moins une partie des fils fonctionnels (7), de préférence tous les fils fonctionnels (7) sont constitués de fils épaississants (8), de telle sorte que l'épaisseur (9) du tissu (2) dans la zone d'action (21) des fils fonctionnels (7) soit augmentée par rapport à l'épaisseur (10) du tissu (2) à l'extérieur de la zone d'action (21).

3. Kit selon la revendication 1 ou 2, **caractérisé en ce qu'**au moins une partie des fils fonctionnels (7) est cousue ou tissée sur le tissu (2) ou cousue ou tissée dans le tissu (2).

4. Kit selon l'une quelconque des revendications 1 à 3, **caractérisé en ce qu'**au moins une majorité des fils de chaîne (3), de préférence tous les fils de chaîne (3) sont constitués d'un métal, notamment d'un laiton.

5. Kit selon l'une quelconque des revendications 1 à 4, **caractérisé en ce qu'**une majorité des fils fonctionnels (7) placés dans la direction de la chaîne, de préférence tous les fils fonctionnels (7) placés dans la direction de la chaîne présentent un diamètre compris entre 0,10 mm et 0,30 mm, de préférence, compris entre 0,15 mm et 0,25 mm.

6. Kit selon l'une quelconque des revendications 1 à 5, **caractérisé en ce qu'**au moins une majorité des fils de trame (4), de préférence tous les fils de trame (4) sont constitués d'un élastomère, notamment de silicone, de préférence le diamètre d'un fil de trame (4) respectif étant compris entre 1,50 mm et 1,60 mm.

7. Kit selon l'une quelconque des revendications 1 à 6, **caractérisé en ce que** dans la direction de la chaîne du tissu (2), une majorité des fils fonctionnels (7) est constituée de fils de chaîne épaississants (11), qui sont de préférence cousus ou tissés sur le tissu (2) dans la direction de la chaîne.

8. Kit selon l'une quelconque des revendications 1 à 7, **caractérisé en ce que** dans la direction de la trame du tissu (2), une majorité des fils fonctionnels (7) est constituée de fils de trame épaississants (12), qui sont de préférence cousus ou tissés dans le tissu (2), le diamètre des fils de trame épaississants (12) étant augmenté par rapport aux diamètres des autres fils de trame (4).

9. Kit selon la revendication 8, **caractérisé en ce que** les fils de trame épaississants (12) sont tissés dans le tissu (2) de telle sorte que sur des points de tissage (13) des fils de trame épaississants (12), les autres fils de trame (4) prévus par ailleurs à cet endroit soient exclus, de manière que du fait du tissage des fils de trame épaississants (12), un nombre total de fils de tous les fils de trame (4) soit égal par rapport à un tissu (2) qui ne comporte pas les fils de trame épaississants (12).

10. Kit selon l'une quelconque des revendications 1 à 9, **caractérisé en ce qu'**au moins une partie des fils fonctionnels (7), notamment des fils de chaîne épaississants (11) s'écoulant dans la direction de la chaîne sont constitués d'un aramide, notamment d'un para-aramide.

11. Kit selon l'une quelconque des revendications 1 à 10, **caractérisé en ce qu'**au moins une partie des fils fonctionnels (7), notamment des fils de trame épaississants (12) s'écoulant dans la direction de la trame sont constitués de silicone, de préférence le diamètre d'un fil fonctionnel (7) respectif étant d'au moins 1,65 mm, de préférence d'au moins 1,70 mm.

12. Kit selon l'une quelconque des revendications 1 à 11, **caractérisé en ce que** les fils fonctionnels (7) sont placés en distribution irrégulière.

13. Procédé, destiné à fabriquer un coussinet de presse (1), qui est voué à une utilisation dans une installation de presse chauffante (15) hydraulique, comprenant les étapes de procédé suivantes, consistant à :
a) prédéfinir un design d'une tôle de pression (16), permettant de concevoir une surface d'un comprimé (17) pressé au moyen de l'installation de presse chauffante (15), la tôle de pression (16) comportant un relief de pression (14) muni d'une structure, de telle sorte qu'en pressant la tôle de pression (16) sur une couche superficielle du comprimé (17), une structure superficielle correspondant au relief de pression (14) puisse être générée dans le comprimé (17)
b) fabriquer un coussinet de presse (1) adapté aux dimensions de la tôle de pression (16), des fils de chaîne (3) et des fils de trame (4) étant tissés en un tissu (2),
**caractérisé par** l'étape de procédé suivante, consistant à:
c) en fonction du design prédéfini de la tôle de pression (16), fabriquer le coussinet de presse (1) de telle sorte qu'au moins dans une majorité de zones du coussinet de presse (1) qui correspondent avec des zones hautes (19) du relief de pression (14), son tissu (2) soit réglé au niveau de son épaisseur (9, 10), des fils fonctionnels (7) étant assemblés avec le reste du tissu (2), de telle sorte que dans une zone d'action (21) des fils fonctionnels (7), l'épaisseur (10) du tissu (2) soit augmentée par rapport à une épaisseur (10) du tissu (2) à l'extérieur de la zone d'action (21).

14. Procédé selon la revendication 13, **caractérisé en ce que** l'on assemble l'un à l'autre le coussinet de presse (1) et la tôle de pression (16) de manière à transférer la force, de telle sorte que des déplacements relatifs entre des zones d'action (21) des fils fonctionnels (7) du coussinet de presse (1) et des zones du relief de pression (14) correspondant avec celles-ci soient sensiblement, de préférence totalement évités.
